# EUROPÄISCHE PATENTSCHRIFT

(11) **EP 1 296 436 B1**
(45) Veröffentlichungstag und Bekanntmachung des Hinweises auf die Patenterteilung: **11.03.2009**
(21) Anmeldenummer: 02090218.5
(22) Anmeldetag: 20.06.2002
(51) Int. Cl.: H02J 13/00, G08C 15/00, H03M 1/00

(54) **Verfahren und Anordnung zum Erfassen und digitalen Übertragen von analogen Ausgangsmessgrössen mehrerer Wandler**
Method and system for detecting and digitally transmitting analog output measured quantities of a number of transducers
Procédé et système pour détecter et transmettre par voie numérique des grandeurs de sortie analogiques mesurées de plusieurs transducteurs

(30) Priorität: 11.07.2001 DE 10135089
(43) Veröffentlichungstag der Anmeldung: 26.03.2003
(73) Patentinhaber: SIEMENS AKTIENGESELLSCHAFT, 80333 München (DE)
(72) Erfinder: Winkler, Bert, 13357 Berlin (DE)

(56) Entgegenhaltungen:
- EP-A2- 0 192 120
- EP-A2- 0 561 067
- EP-A2- 0 602 718
- WO-A2-01/45232
- US-A- 5 027 306

## Beschreibung

Bekanntlich wurde bisher beim Anschluss von Strom- oder Spannungswandlern eine analoge Punkt-zu-Punkt-Verbindung des jeweiligen Wandlers mit dem zugeordneten Schutz- oder Feldgerät realisiert. Jedes Schutz- oder Feldgerät enthielt zu diesem Zweck eine entsprechende Anzahl von Strom - und Spannungseingängen. Die Strom - und Spannungseingänge wurden durch spezielle Klemmen realisiert. Die Abtastung der Eingänge erfolgte gleichzeitig und synchron zum Programmablauf des entsprechenden Schutz - oder Feldgerätes mit einer Rate von z. B.1 ... 5 kAbtastungen/s. Zur galvanischen Entkopplung der Eingänge im Schutz- oder Feldgerät wurden Strom - und Spannungstransformatoren eingesetzt.

Nachteilig an diesem Verfahren bzw. dieser Anordnung sind die hohen erforderlichen Nennscheinleistungen der eingesetzten Wandler, da diese dadurch teuer werden. Deshalb versucht man seit mehreren Jahren, eine neue, leistungsärmere Schnittstelle zu definieren, die eine günstigere Dimensionierung der Wandler gestattet. Zur Zeit existieren Bestrebungen, eine Schnittstelle und einen Telegrammaufbau für die digitale Übertragung von Wandlerdaten festzulegen. Die Normentwürfe IEC 61850-9-1 und IEC 60044-8 sind Resultate dieser Bestrebungen. Beide Normentwürfe benutzen zur Übertragung der Wandlerdaten gleiche Telegramminhalte, aber unterschiedliche Übertragungsphysik. Bei dem Entwurf IEC 60044-8 wird zur Übertragung der Wandlerdaten eine synchrone Seriellschnittstelle mit 2,5 Mbit/s und Manchestercodierung vorgeschlagen.

Fig. 1 zeigt ein Blockschaltbild aus diesen Normentwürfen, die die prinzipielle Anschaltung eines Wandlers 1 mit einem nachgeordneten Umsetzer, beispielsweise einem Analog-Digital-Umsetzer 2 mit zugeordneter Stromversorgung, an eine digitale Übertragungsstrecke 3 zeigen. Diese Normentwürfe sehen eine exakt definierte Übertragungszeit für ein Telegramm mit Abtastwerten vor. Es wird die Zeit zwischen dem Abtasten der analogen Ausgangsmessgröße des jeweiligen Wandlers und dem Empfang des Telegramms mit den Abtastwerten definiert. Sekundäre Umsetzer 4 und 5 sind zur Anpassung vorgesehen.

Wie Fig. 2 erkennen lässt, wird in den Normentwürfen vorgeschlagen, die digitalen Messgrößen der Wandler für einen Abzweig in beispielsweise einem Umspannwerk mit Hilfe einer sogenannten "merging unit", einem Datenkonzentrator 10, zusammenzufassen. Der Datenkonzentrator 10 gibt an einem Ausgang 11 ein Telegramm mit den digitalen Messgrößen an ein nicht gezeigtes Schutz- oder Feldgerät ab und ist über einen Hilfseingang 12 mit einem ebenfalls nicht dargestellten Taktgeber verbunden. In Fig. 2 sind die Elemente 1 und 2 gemäß Fig. 1 jeweils mit PC und die Elemente 4 und 5 mit SC bezeichnet.

Im Falle einer digitalen Übertragung der aus den Ausgangsmessgrößen der Wandler gebildeten digitalen Messgröße an den Datenkonzentrator wird von einer äquidistanten Abtastung der einzelnen analogen Ausgangsmessgrößen der Wandler ausgegangen. Weiterhin wird davon ausgegangen, dass eine Zeitsynchronisierung der Abtastung der Ausgangsmessgrößen der verschiedenen Strom- und Spannungswandler auch aus unterschiedlichen Abzweigen des Umspannwerkes erforderlich ist. Es bieten sich zwei Wege zur Synchronisierung der Abtastung an:

Der erste Weg könnte eine Benutzung des Interpolationsverfahrens sein. Dabei werden die unterschiedlichen, bekannten Zeitverzögerungen zwischen dem Abtasten der in Datagrammen verschickten Abtastwerte der Ausgangsmessgrößen und dem Empfang der Datagramme in dem Datenkonzentrator und die messbare Verzögerung zwischen dem Empfang der verschiedenen Datagramme der einzelnen Wandler dazu benutzt, um jedem empfangenen Abtastwert einen mikrosekundengenauen Abtastzeitpunkt zuzuordnen. Anschließend wird zwischen den einzelnen Abtastwerten interpoliert, um alle empfangenen Abtastwerte auf einen gemeinsamen Abtastzeitpunkt umzurechnen. Fig. 3 illustriert diesen Sachverhalt. Diese Fig. ist dem o.g. Normentwurf entnommen.

Nachteilig an diesem Verfahren ist der hohe Aufwand für die auf ca. 100ns genaue Zeitstempeleinrichtung für die empfangenen Datagramme und die erforderliche Einrichtung zur Interpolation der abgetasteten Signale in Echtzeit. Wird für die Interpolation ein Interpolationspolynom (z. B. rekursive Splines- Interpolation 3. Ordnung) verwendet, wird durch die Interpolation ein zusätzlicher Interpolationsfehler verursacht. Das Ergebnis der Interpolation lässt sich nicht mehr mit einer linearen Übertragungsfunktion beschreiben, d.h. der verwendete Algorithmus ist nichtlinear. Alternativ können für die Interpolation auch adaptive Filter eingesetzt werden. In diesem Fall wirkt sich die relativ hohe Gruppenlaufzeit der praktisch realisierbaren Allpassfilter (oder Tiefpassfilter mit einer Grenzfrequenz deutlich höher als die zu nutzende Bandbreite) ungünstig aus. Weiterhin wird zum Nachführen der adaptiven Filter in diesem Fall eine Einrichtung benötigt, mit der die nachzuführenden Filterkoeffizienten berechnet werden können. Für diesen Zweck eignet sich z.B. der LMS- Algorithmus. Um diesen Algorithmus zu realisieren, wird entweder ein digitaler Signalprozessor DSP oder ein komplexes ASIC benötigt.

Der zweite Weg besteht in der Nutzung eines umspannwerksweiten Synchronisationsimpulses. Da in einem Umspannwerk die von den Wandlern bereitgestellten Signale üblicherweise von verschiedenen Geräten benutzt werden, ist es eigentlich nie möglich, ein Umspannwerk in einzelne Abschnitte zu zerlegen, in denen ein gemeinsamer Abtasttakt für alle zu synchronisierenden Ausgangsmessgrößen der Wandler benutzt werden kann. Es muss immer das gesamte Umspannwerk mit einem zentralen Abtasttakt versorgt werden In diesem Fall können alle Wandler synchron zueinander abgetastete Abtastwerte erzeugen. Fig. 4 zeigt das in dem bereits genannten Normentwurf verwendete Bild zur Illustration der synchron abgetasteten Signale.

Verfahren, die mit einem zentralen Takt zur Synchronisierung der Abtastung verschiedener Wandler arbeiten, sind aus Zuverlässigkeitsgründen grundsätzlich problematisch, da bei einem Ausfall des zentralen Taktes alle Wandlersignale des gesamten Umspannwerkes gemeinsam ausfallen. Redundanzkonzepte können dieses grundsätzliche Problem nur verschleiern, da für die Synchronisation der Abtastung der zu verwendende Takt immer an einer zentralen Stelle erzeugt werden muss. Weiterhin ist bei diesem Verfahren grundsätzlich eine bidirektionale Verbindung an den einzelnen Wandlern erforderlich.

Bei dem Entwurf IEC 61850-9-1 wird eine 100 Mbit Ethernet-Schnittstelle vorgeschlagen. Bei einer Anwendung von Ethernet-Schnittstellen ist grundsätzlich ein zentraler Abtasttakt für die Synchronisierung der Abtastung erforderlich, da bei diesem Übertragungsverfahren keine konstante Übertragungszeit der Wandlersignale über den Ethernet-Bus garantiert werden kann. Damit handelt es sich bei dem in diesem Normentwurf vorgeschlagenen Verfahrens zur digitalen Übertragung von Wandlersignalen nur um eine andere Realisierungsvariante des 2. Verfahrens nach dem Normentwurf IEC 60044-8.

Beide Entwürfe sind auf die Anforderungen von Schutz - und Leittechnik zugeschnitten. Für Transientenrecording und Power Quality Messungen sind beide Entwürfe ungeeignet (zu geringe Abtastraten). Die nach IEC 60044-8 und 61850-9-1 erreichbaren Abtastraten liegen im Bereich von 1 ... 5 kAbtastungen/s. Die für Transientenrecording und Power Quality Messungen erforderlichen Abtastraten liegen im Bereich 5 ... 40 kAbtastungen. Diese beiden Entwürfe beschreiben nur die Schnittstelle zwischen Schaltanlage und Schutz- bzw. Feldgerät. Die Erfassung und Synchronisierung der Wandlerdaten aufeinander bleibt in diesen Lösungsvorschlägen offen.

Aus der internationalen Patentanmeldung WO 01/45232 ist ein Verfahren zum Erfassen und digitalen Übertragen von analogen Ausgangsmessgrößen mehrerer Wandler zu einem Schutz- oder Feldgerät bekannt, bei dem die analogen Ausgangsmessgrößen jedes Wandlers in digitale Messgrößen umgesetzt werden, die zu einem Datenkonzentrator übertragen werden; in dem Datenkonzentrator wird ein Telegramm mit den digitalen Messgrößen der Wandler mit einer vorgegebenen Mindestabtastrate gebildet und es wird das Telegramm zu dem Schutz- oder Feldgerät übertragen, mit einer Abtastrate, die um einen Faktor m höher als die Mindestabtastrate ist, die analogen Ausgangsmessgrößen in die digitalen Messgrößen umgesetzt sowie deren Übertragung vorgenommen wird, wobei der Faktor m ein ganzzahliger Teiler der Anzahl n der Filterkoeffizienten jeweils eines FIR-Filters (FIR) im Datenkonzentrator für jeden Wandler ist, aus jedem Wandler zugeordneten Zwischenspeichern mit dem Takt (Clock) eines Taktgebers des Datenkonzentrators Daten in den FIR-Filtern (FIR) vorgeordnete Nachzwischenspeicher übernommen werden und mittels eines Multiplexers aus den FIR-Filtern (FIR) nachgeordneten Ausgangszwischenspeichern das Telegramm zusammengestellt wird.

Der Erfindung liegt die Aufgabe zugrunde, das eben beschriebene bekannte Verfahren so fortzuentwickeln, dass es in jedem Falle gute Ergebnisse zu erzielen gestattet.

Zur Lösung dieser Aufgabe dient erfindungsgemäß ein Verfahren zum Erfassung und digitalen Übertragen von analogen Ausgangsmessgrößen mehrerer Wandler zu einem Schutz -oder Feldgerät, bei dem die analogen Ausgangsmessgrößen jedes Wandlers mit einer Abtastrate, die um einen Faktor höher als die Mindestabtastrate ist, in digitale Messgrößen umgesetzt sowie deren Übertragung vorgenommen wird, wobei der Faktor ein ganzzahliger Teiler der Anzahl der Filterkoeffizienten jeweils eines FIR-Filters mit Filterkoeffizienten des Wertes 1 in einem Datenkonzentrator für jeden Wandler ist, die digitalen Messgrößen als Telegramm zu einem Datenkonzentrator übertragen werden, wobei aus jedem Wandler zugeordneten Zwischenspeichern mit einem Takt (Clock) Daten in den FIR-Filtern vorgeordnete Nachzwischenspeicher übernommen werden, und in dem Datenkonzentrator mittels eines Multiplexers aus den FIR-Filtern nachgeordneten Ausgangszwischenspeichern ein Sendetelegramm mit in ihrer Abtastrate reduzierten digitalen Messgrößen der Wandler gebildet und das Sendetelegramm zu dem Schutz- oder Feldgerät übertragen wird, wobei der Takt (Clock) aus dem Synchronzeichen des jeweiligen Telegramms und dem festen Takt eines Taktgenerators gebildet wird.

Bei einer vorteilhaften Ausführungsform des erfindungsgemäßen Verfahrens wird mit den digitalen Messgrößen mittels einer taktsynchronen Logikanordnung ein Telegramm erzeugt und von jeweils einem Sender zu jeweils einem Datenempfänger an Datenkonzentrator übertragen.

Die Erfindung bezieht sich ferner auf eine Anordnung zum Erfassen und digitalen Übertragen von analogen Ausgangsmessgrößen mehrerer Wandler zu einem Schutz- oder Feldgerät und stellt sich die Aufgabe, die aus der WO 01/45232 entnehmbare bekannte Anordnung zu ertüchtigen.

Die Lösung dieser Aufgabe besteht erfindungsgemäß in einer Anordnung zum Erfassen und digitalen Übertragen von analogen Ausgangsmessgrößen mehrerer Wandler zu einem Schutz- oder Feldgerät, bei der jedem Wandler ein mit einer um einen Faktor höher als die Mindestabtastrate gewählten Abtastrate arbeitender Analog-Digital-Umsetzer zur Bildung digitaler Messgrößen nachgeordnet ist; wobei der Faktor ein ganzzahliger Teiler der Anzahl der Filterkoeffizienten jeweils eines FIR-Filters mit Filterkoeffizienten des Wertes 1 in einem Datenkonzentrator für jeden Wandler ist; die Ausgänge der Analog-Digital-Umsetzer stehen mit dem Datenkonzentrator in Verbindung, und am Datenkonzentrator ist eingangsseitig jedem Wandler ein Zwischenspeicher zugeordnet; an die Zwischenspeicher sind Nachzwischenspeicher angeschlossen, die ausgangsseitig mit den FIR-Filtern verbunden sind, und ein Multiplexer ist an den FIR-Filtern nachgeordnete Ausgangszwischenspeicher angeschlossen; der Datenkonzentrator weist einen mit dem Schutz- oder Feldgerät verbundenen Ausgang zur Absendung eines Sendetelegramms mit in ihrer Abtastrate reduzierten digitalen Messgrößen der Wandler auf.

Bei der erfindungsgemäßen Anordnung sind vorteilhafterweise dem jeweiligen Analog-Digital-Umsetzer eine taktsynchrone Logikanordnung zur Bildung eines Telegramms und ein Sender nachgeordnet.

Zur weiteren Erläuterung der Erfindung ist in
Fig. 5 ein Ausführungsbeispiel der erfindungsgemäßen Anordnung, in
Fig. 6 ein detaillierte Darstellung eines Ausführungsbeispiels eines Primarteils mit den Elementen PC und Tx des Ausführungsbeispiels nach Fig. 5 und in
Fig. 7 ein detailliertes Ausführungsbeispiel eines Eingangsteils eines an die Anordnung gemäß Fig. 5 angeschlossenen, selbst nicht dargestellten Schutz- oder Feldgerätes dargestellt.

Bei dem Ausführungsbeispiel gemäß Fig. 5 werden die von (nicht gezeigten) Wandlern ECT1 bis EVTBB gelieferten analogen Ausgangsmessgrößen in jeweils einem Baustein PC mit einer analogen Eingangsschaltung 20 und einem Analog-Digital-Umsetzer 21 (vgl. Fig. 6) abgetastet und gewandelt. Dem Baustein PC ist ein weiterer Baustein Tx nachgeordnet, der im einzelnen so aufgebaut sein kann, wie es der übrige Teil der Fig. 6 mit den Elementen 22, 23, 24 und 25 zeigt, wobei das Element 2 einen Rahmen-Logik-Baustein, das Element 23 einen Kodierbaustein, das Element 24 ein optisches Interface und das Element 25 ein elektrisches Interface darstellt.

Die Übertragung der digitalen Messgrößen Md am Ausgang der Bausteine Tx der Anordnung nach Fig. 5 zum Datenkonzentrator 26 erfolgt über Lichtwellenleiter LWL in Form von Telegrammen zunächst zu dem Datenkonzentrator 26 vorgeordneten Datenempfängern Rx, die eingangsseitig - wie Fig. 7 zeigt - mit Lichtempfängern 30 ausgerüstet sind. In den sich an die Datenempfänger Rx anschließenden Zwischenspeichern Buf1 werden die jeweils vom Datenempfänger Rx vollständig empfangenen Telegramme mit dem Takt des Datenempfängers Rx eingeschrieben. Jeder Datenempfänger Rx wird mit einem eigenen Takt betrieben. Dieser Takt ist synchron zum Takt des angeschlossenen Senders Tx und wird aus dem Synchronzeichen des jeweils übertragenen Telegramms erzeugt.

Der Datenkonzentrator 26 enthält ferner FIR-Filter FIR, die jeweils Nachzwischenspeichern Buf2 nachgeordnet sind, die ihrerseits an die Zwischenspeicher Buf1 angeschlossen sind. Ausgangsseitig liegen an den Filtern FIR Ausgangszwischenspeicher Buf3. Den Ausgangszwischenspeichern Buf3 ist ein Multiplexer 27 nachgeordnet.

Mit diesem Aufbau werden die jeweils von dem Anlog-Digital-Umsetzer 21 erzeugten digitalen Messgrößen Md taktsynchron mit dem Takt der A/D-Wandlung übertragen. Die A/D- Umsetzung und die Übertragung der Abtastwerte über die Lichtwellenleiter LWL erfolgt dabei mit einer um einen Faktor m gegenüber der Abtastrate des Ausgangssignals A am Ausgangsbaustein 28 des Multiplexers 27 höheren Abtastrate, wobei der Faktor m ein ganzzahliger Teiler der Anzahl der Filterkoeffizienten n des FIR- Filters FIR ist, das der Reduktion der Abtastrate der übertragenen digitalen Messgröße Md um den Faktor m dient. Dies ist dadurch bewirkt, dass jeweils FIR-Filter mit Filterkoeffizierten mit dem Wert 1 verwendet werden. Es erfolgt also in dem FIR-Filter eine Summierung von jeweils m Werten. Der Datenkonzentrator 26 wird mit einem eigenen Takt Clock betrieben. Dieser Takt ist gebildet aus dem Takt eines nicht dargestellten Taktgenerators, der asynchron zum Takt der Empfänger Rx ist, aber die gleiche Frequenz hat. Außerdem wird zur Bildung des Taktes Clock das Synchronsignal des Telegramms zum jeweiligen Empfänger Rx herangezogen, indem ein einzelner Takt Clock jeweils dann entsteht, wenn das Synchronsignal und gleichzeitig ein Impuls des nicht dargestellten Taktgenerators auftritt. In alle Nachzwischenspeicher Buf2 werden synchron mit dem Takt Clock die Daten der vollständig empfangenen Telegramme (also die Abtastwerte der einzelnen Wandler) aus dem Zwischenspeicher Buf1 übernommen. Anschließend werden alle in den Nachzwischenspeichern Buf2 enthaltenen Abtastwerte dem als ein Tiefpass wirkenden FIR-Filter FIR mit Filterkoeffizienten des Wertes 1 zugeführt, um die Abtastrate der empfangenen Abtastwerte um den Faktor m zu reduzieren; dies geschieht in der Weise, dass mittels des FIR-Filters im Zusammenwirken mit den Ausgangszwischenspeichern Buf3 eine Addition von m mittels jeweils eines Rahmen der Telegramme übertragenen Abtastwerte erfolgt. Die Ausgangssignale der Filter FIR werden synchron mit dem Takt Clock mit einer um den Faktor m gegenüber der Taktrate am Nachzwischenspeicher Buf2 niedrigeren Abtastrate in die Ausgangszwischenspeicher Buf3 des Datenkonzentrators 26 eingeschrieben.

Zur Reduktion der Abtastrate werden z.B. die Koeffizienten des FIR-Filters alle auf 1 gesetzt und addiert. Erst nachdem z.B. 4 Abtastwerte in der Multiplizier-Addier-Einheit des FIR-Filters addiert wurden, wird die Summe vom Filter abgegeben, so dass im vorliegenden Beispiel eine Reduktion der Abtastrate um den Faktor 4 erfolgt ist.

Der Multiplexer 27 stellt ein aus den in seinen Ausgangszwischenspeichern Buf3 enthaltenen, in ihrer Abtastrate reduzierten Abtastwerten ein Sendetelegramm zusammen, das taktsynchron mit dem Takt Clock über den Ausgangsbaustein 28 auf den nicht gezeigten ausgangsseitigen Übertragungskanal des Datenkonzentrators 26 ausgegeben wird. Der Ausgangsbaustein kann optional über Schnittstellen nach IEC 60044-8 und IEC 61850-9-1 zum Anschluss von Fremdgeräten verfügen. Weiterhin kann der Takt Clock des Datenkonzentrators 26 optional einem externen Gerät zur Verfügung gestellt werden, das die vom Multiplexer 27 generierten Abtastwerte verarbeitet.

Bei der erfindungsgemäßen Anordnung wird also durch "Überabtasten" der analogen Ausgangsmessgrößen der Wandler und synchrones "Hinunterabtasten" im Datenkonzentrator 26 der Phasenfehler der Abtastungen minimiert. Durch das Hinunterabtasten im Datenkonzentrator 27 wird eine Erhöhung der Auflösung der Samples erreicht.

Wie die Fig. 7 zeigt, können die vom Multiplexer 27 als Sendetelegramm übermittelten Wandlerdaten in einem Kommunikationsmodul vorbereitet werden, das einem nicht dargestellten Schutz- oder Feldgerät vorgeordnet ist. Das Kommunikationsmodul enthält eine integrierte Schaltung 31 in Form eines Physik-IC-Receiver 8/10B Kodierung FC, ATM, FDDI... und einen Baustein 32 mit Rahmendekoder und DPRAM sowie mit einer programmierbaren, integrierten Logik-Anordnung FPGA oder ASIC auf; dem Baustein 32 ist ein Interface nachgeordnet.

Im Schutz- oder Feldgerät findet ein Resampling der übertragenen Abtastwerte statt. Da sich im Signalweg keine Prozessoren (Mikrocontroller, digitale Signalprozessoren, ...) befinden, findet keine zeitliche Beeinflussung der Abtastungen durch Interruptlatenzzeiten statt. Die gesamte Signalvorverarbeitung geschieht ausschließlich durch synchron getaktete Logik. Durch hohe Abtastratenraten ( > 2 MAbtastungen/s) und hohe Übertragungsraten ( > 120 Mbit / s) wirkt die Übertragung der digitalen Messgrößen zum digitalen Schutzgerät (1 ... 5 kAbtastungen/s) zeitlich transparent. Der erreichbare Phasenfehler ist dabei kleiner als 0,1°. Dadurch reduziert sich der Rechenaufwand in den Schutz- und Feldgeräten wesentlich (keine rechenzeitintensive Verfahren wie Interpolation der Messwerte notwendig). Die Implementierung des vorgeschlagenen Verfahrens in zur Zeit existierende Geräte dieser Art vereinfacht sich dadurch wesentlich. Der Einsatz von synchron getakteter Logik vereinfacht den Aufbau von Redundanzsteuerungen im Datenkonzentrator und im Schutz- oder Feldgerät. Die Übertragungsstrecken können als Lichtwellenleiter-Kabel oder als geschirmte Zweidrahtleitung (low - cost Anwendungen) ausgelegt sein. Beim Einsatz von Lichtwellenleitern, bei gleichzeitiger Verwendung von Lichtwellenleiter-Feldbustechnik für digital Ein- und Ausgänge wird es möglich, Schutz- und Feldgeräte mit wesentlich verbesserten EMV - Eigenschaften zu realisieren. Durch Verwendung moderner optischer Sendedioden (VCSEL) und passiver optischer Splitter ist es möglich, bis zu 8 Schutz- oder Feldgeräte an einen Datenkonzentrator-Ausgang anzuschließen.

## Patentansprüche

1. Verfahren zum Erfassen und digitalen Übertragen von analogen Ausgangsmessgrößen mehrerer Wandler zu einem Schutz- oder Feldgerät, bei dem
- die analogen Ausgangsmessgrößen jedes Wandlers (ECT1...EVTBB) mit einer Abtastrate, die um einen Faktor m höher als die Mindestabtastrate ist, in digitale Messgrößen (Md) umgesetzt werden sowie deren Übertragung vorgenommen wird,
- wobei der Faktor m ein ganzzahliger Teiler der Anzahl n der Filterkoeffizienten jeweils eines FIR-Filters (FIR) mit Filterkoeffizienten des Wertes 1 in einem Datenkonzentrator (26) für jeden Wandler (ECT1...EVTBB) ist,
- die digitalen Messgrößen (Md) als Telegramm zu einem Datenkonzentrator übertragen werden,
- aus jedem Wandler (ECT1...EVTBB) zugeordneten Zwischenspeichern (Buf1) mit einem Takt (Clock) Daten in den FIR-Filtern (FIR) vorgeordnete Nachzwischenspeicher (Buf2) übernommen werden,
- in dem Datenkonzentrator mittels eines Multiplexers (27) aus den FIR-Filtern (FIR) nachgeordneten Ausgangszwischenspeichern (Burf3) ein Sendetelegramm mit in ihrer Abtastrate reduzierten digitalen Messgrößen der Wandler gebildet wird und
- das Sendetelegramm zu dem Schutz- oder Feldgerät übertragen wird,
**dadurch gekennzeichnet, dass**
- der Takt (Clock) aus dem Synchronzeichen des jeweiligen Telegramms und dem festen Takt eines Taktgenerators gebildet wird.

2. Verfahren nach Anspruch 1,
**dadurch gekennzeichnet, dass**
- ein einzelner Takt (Clock) jeweils dann gebildet wird, wenn das Synchronzeichen und gleichzeitig ein Impuls des Taktgenerators auftritt.

3. Verfahren nach Anspruch 1 oder 2,
**dadurch gekennzeichnet, dass**
- mit den digitalen Messgrößen (Md) mittels einer taktsynchronen Logikanordnung jeweils ein Telegramm erzeugt und von jeweils einem Sender zu jeweils einem Datenempfänger (Rx) am Datenkonzentrator (26) übertragen wird.

4. Anordnung zum Erfassen und digitalen Übertragen von analogen Ausgangsmessgrößen mehrerer Wandler zu einem Schutz- oder Feldgerät, bei der
- jedem Wandler (ETCT1...EVTBB) ein mit einer um einen Faktor m höher als die Mindestabtastrate gewählten Abtastrate arbeitender Analog-Digital-Umsetzer (21) zur Bildung digitaler Messgrößen nachgeordnet ist,
- wobei der Faktor m ein ganzzahliger Teiler der Anzahl n der Filterkoeffizienten jeweils eines FIR-Filters (FIR) mit Filterkoeffizienten des Wertes 1 in einem Datenkonzentrator (26) für jeden Wandler (ECT1...EVTBB) ist,
- die Ausgänge der Analog-Digital-Umsetzer (21) zur Übertragung der digitalen Messgrößen als Telegramm mit dem Datenkonzentrator (26) in Verbindung stehen,
- am Datenkonzentrator (26) eingangsseitig jedem Wandler (ECT1...EVTBB) ein Zwischenspeicher (Buf1) zugeordnet ist,
- an die Zwischenspeicher (Buf1) Nachzwischenspeicher (Buf2) angeschlossen sind, die ausgangsseitig mit den FIR-Filtern (FIR) verbunden sind,
- ein Multiplexer (27) an den FIR-Filtern (FIR) nachgeordnete Ausgangszwischenspeicher (Buf3) angeschlossen ist und
- der Datenkonzentrator (26) einen mit dem Schutz- oder Feldgerät verbundenen Ausgang zur Absendung eines Sendetelegramms mit in ihrer Abtastrate reduzierten digitalen Messgrößen (Md) der Wandler (ECT1...EVTBB)aufweist,
**dadurch gekennzeichnet, dass**
- der Datenkonzentrator (26) zum Betreiben mittels eines aus einem Synchronzeichen des jeweiligen Telegramms und dem festen Takt eines Taktgebers gebildeten Taktes (Clock) eingerichtet ist.

5. Anordnung nach Anspruch 4,
**dadurch gekennzeichnet, dass**
- der Datenkonzentrator (26) zum Betreiben mittels eines Taktes (Clock) eingerichtet ist, dessen einzelne Takte jeweils dann gebildet werden, wenn das Synchronzeichen und gleichzeitig ein Impuls des Taktgenerators auftritt.

6. Anordnung nach Anspruch 4 oder 5,
**dadurch gekennzeichnet, dass**
- dem jeweiligen Analog-Digital-Umsetzer (21) eine taktsynchrone Logikanordnung zur Bildung eines Telegramms und ein Sender (Tx) nachgeordnet sind.

## Claims

1. Method for detecting and digitally transmitting measured analog output values of a number of transducers to a protection or field device, in which
- the measured analog output values of each transducer (ECT1...EVTBB) are converted into measured digital values (Md) at a sampling rate which is higher by a factor m than the minimum sampling rate and are transmitted,
- the factor m being an integral divider of the number n of the filter coefficients of in each case one FIR filter (FIR) with filter coefficients of the value 1 in a data concentrator (26) for each transducer (ECT1....EVTBB),
- the measured digital values (Md) are transmitted as a message to a data concentrator,
- data are transferred from buffers (Buf1) associated with each transducer (ECT1...EVTBB) with a clock rate into post-buffers (Buf2) preceding the FIR filters (FIR),
- in the data concentrator, a transmit message with measured digital values of the transducers with reduced sampling rate is formed from output buffers (Buf3) following the FIR filters (FIR) by means of a multiplexer (27), and
- the transmit message is transmitted to the protection or field device,
**characterized in that**
- the clock is formed from the synchronous character of the respective message and the fixed clock of a clock generator.

2. Method according to Claim 1, **characterized in that**
- an individual clock pulse is formed in each case when the synchronous character occurs simultaneously with a pulse of the clock generator.

3. Method according to Claim 1 or 2, **characterized in that**
- a message is in each case generated with the measured digital values (Md) by means of a clock-synchronous logic arrangement and is transmitted by in each case one transmitter to in each case one data receiver (Rx) at the data concentrator (26).

4. Arrangement for detecting and digitally transmitting measured analog output values of a number of transducers to a protection or field device, in which
- each transducer (ETCT1 ... EVTBB) is followed by an analog-digital converter (21), operating with a sampling rate selected to be higher by a factor m than the minimum sampling rate, for forming measured digital values,
- the factor m being an integral divider of the number n of the filter coefficients of in each case one FIR filter (FIR) with filter coefficients of the value 1 in a data concentrator (26) for each transducer (ECT1...EVTBB),
- the outputs of the analog-digital converters (21) for the transmission of the measured digital values as a message are connected to the data concentrator (26),
- a buffer (Buf1) is associated with each transducer (ECT1...EVTBB) at the input of the data concentrator (26),
- post-buffers (Buf2), the outputs of which are connected to the FIR filters (FIR), are connected to the buffers (Buf1),
- a multiplexer (27) is connected to output buffers (Buf3) following the FIR filters (FIR) and
- the data concentrator (26) has an output, connected to the protection or field device, for sending off a transmit message with measured digital values (Md) of the transducers (ECT1...EVTBB) with reduced sampling rate.
**characterized in that**
- the data concentrator (26) is set up for operation by means of a clock which is formed from a synchronous character of the respective message and the fixed clock of a clock generator.

5. Arrangement according to Claim 4,
**characterized in that**
- the data concentrator (26) is set up for operation by means of a clock whose individual clock pulses are formed in each case when the synchronous character occurs simultaneously with a pulse of the clock generator.

6. Arrangement according to Claim 4 or 5, **characterized in that**
- the respective analog-digital converter (21) is followed by a clock-synchronous logic arrangement for forming a message, and a transmitter (Tx).

## Revendications

1. Procédé d'acquisition et de transmission numérique de grandeurs de sortie analogiques de plusieurs transducteurs à un appareil de protection ou sur site, dans lequel
- on transforme les grandeurs de mesures de sortie analogiques de chaque transducteur ( ECT1....EVTBB ) avec un taux d'échantillonnage qui est plus grand d'un facteur m que le taux d'échantillonnage minimum, en des grandeurs ( Md ) de mesure numériques et on en effectue la transmission,
- dans lequel le facteur est un diviseur en nombre entier du nombre n des coefficients de filtrage de respectivement un filtre FIR ( FIR ) ayant des coefficients de filtrage de la valeur 1 dans un concentrateur ( 26 ) de données pour chaque transducteur ( ECT1....EVTBB ) ,
- on transmet les grandeurs ( Md ) de mesure numériques, sous forme de télégramme, à un concentrateur de données,
- à partir de mémoires ( Buf1 ) tampons associées à chaque transducteur ( ECT1....EVTBB ) avec une cadence ( Clock ) on prend en charge des données dans une post-mémoire tampon ( Buf2 ) montée en amont des filtres FIR ( FIR ),
- dans le concentrateur de données, on forme au moyen d'un multiplexeur ( 27 ) à partir de mémoires tampons de sortie ( Burf3 ) en aval des filtres FRI ( FIR ) un télégramme d'émission ayant des grandeurs de mesure numériques des transducteurs de taux d'échantillonnage réduit et,
- on transmet le télégramme d'émission à l'appareil de protection ou sur site,
**caractérisé en ce que**,
- on forme la cadence ( Clock ) à partir du signe de synchronisation du télégramme respectif et de la cadence fixe d'un générateur de la cadence.

2. Procédé suivant la revendication 1,
**caractérisé en ce que**
- on forme une cadence ( Clock ) individuelle respectivement lorsque le signe de synchronisation et en même temps une impulsion du générateur de la cadence se produisent.

3. Procédé suivant la revendication 1 ou 2,
**caractérisé en ce que**
- on produit avec les grandeurs ( Md ) de mesure numériques au moyen d'un agencement logique synchronisé par cadence respectivement un télégramme et on le transmet de respectivement à un émetteur à respectivement un récepteur ( Rx ) de données du concentrateur ( 26 ) de données.

4. Dispositif d'acquisition et de transmission numérique de grandeurs de sortie analogiques de plusieurs transistors à un appareil de protection ou sur site, dans lequel
- on monte en aval de chaque transducteur ( ECT1....EVTBB ), pour former des grandeurs de mesure numériques, un convertisseur ( 21 ) analogique-numérique fonctionnant à un taux d'échantillonnage choisi d'un facteur plus grand que le taux d'échantillonnage minimum,
- dans lequel le facteur est un diviseur en nombre entier du nombre n des coefficients de filtrage de respectivement un filtre FIR ( FIR ) ayant des coefficients de filtrage de la valeur 1 dans un concentrateur ( 26 ) de données pour chaque transducteur ( ECT1....EVTBB ) ,
- les sorties des convertisseurs ( 21 ) analogique-numérique ne sont en liaison avec le concentrateur ( 26 ) de données que pour la transmission des grandeurs de mesures numériques sous forme de télégramme.
- au concentrateur ( 26 ) de données est associé du côté de l'entrée à chaque transducteur ( ECT1....EVTBB ) une mémoire tampon ( Buf1 ),
- aux mémoires ( But1 ) tampons sont raccordées des post-mémoires tampon ( Buf2 ) qui sont reliées du côté de la sortie aux filtres FIR ( FIR ),
- un multiplexeur ( 27 ) est raccordé à la mémoire tampon de sortie ( Buf3 ) montée en aval des filtres FIR ( FIR ) et,
- le concentrateur ( 26 ) de données a une sortie reliée à l'appareil de protection ou sur site pour l'émission d'un télégramme d'émission avec des grandeurs de mesure numériques des transducteurs ( ECT1....EVTBB ) de taux d'échantillonnage réduit,
**caractérisé en ce que** le concentrateur ( 26 ) de données est conçu pour fonctionner au moyen d'une cadence ( Clock ) formée à partir d'un signe de synchronisation du télégramme respectif et de la cadence fixe d'un générateur de la cadence.

5. Dispositif suivant la revendication 4,
**caractérisé en ce que**
- le concentrateur ( 26 ) de données est conçu pour fonctionner aux moyens d'une cadence ( Clock ) dont les cadences individuelles sont formées respectivement lorsque le signe de synchronisation et en même temps une impulsion de générateur de la cadence se produisent.

6. Dispositif suivant la revendication 4 ou 5,
**caractérisé en ce que**
- en aval du convertisseur ( 21 ) analogique-numérique respectif sont montés une logique synchronisée par cadence pour la formation d'un télégramme et un émetteur ( Tx ).
